# FASCICULE DE BREVET EUROPEEN

(11) **EP 3 577 051 B1**
(45) Date de publication et mention de la délivrance du brevet: **28.08.2024**
(21) Numéro de dépôt: 18707080.0
(22) Date de dépôt: 26.01.2018
(51) Int. Cl.: B66C 23/20

(54) **CONTENEUR DE TRANSPORT AVEC POTENCE DE LEVAGE, SYSTEME COMPRENANT UN TEL CONTENEUR ET UN DISPOSITIF D'INSTALLATION D'UNE TELLE POTENCE DE LEVAGE SUR UN TEL CONTENEUR, ATELIER DE CAMPAGNE ET PROCEDE D'INSTALLATION D'UN TEL ATELIER DE CAMPAGNE**
TRANSPORTCONTAINER MIT HEBEAUSLEGER, SYSTEM AUS EINEM SOLCHEN CONTAINER UND EINER VORRICHTUNG ZUR MONTAGE EINES SOLCHEN HEBEAUSLEGERS AN EINEM SOLCHEN CONTAINER, FELD-WERKSTATT UND VERFAHREN ZUR INSTALLATION EINER SOLCHEN FELDWERKSTATT
TRANSPORT CONTAINER WITH LIFTING JIB, SYSTEM COMPRISING SUCH A CONTAINER AND A DEVICE FOR INSTALLING SUCH A LIFTING JIB ON SUCH A CONTAINER, FIELD WORKSHOP AND METHOD FOR INSTALLING SUCH A FIELD WORKSHOP

(30) Priorité: 03.02.2017 FR 1700119
(43) Date de publication de la demande: 11.12.2019
(73) Titulaire: KNDS France, 78034 Versailles Cedex (FR)
(72) Inventeur: GUILLOUX, Joël, 18023 Bourges (FR); HARDEL, Jérome, 18023 Bourges (FR)
(74) Mandataire: Cabinet Chaillot
(86) Numéro de dépôt international: PCT/FR2018/050187
(87) Numéro de publication internationale: WO 2018/142048

(56) Documents cités:
- EP-A1- 0 876 989
- WO-A1-2013/150172
- DE-A1- 19 805 403
- FR-A- 1 340 191
- US-A- 6 042 328
- US-A1- 2013 037 768
- US-B1- 7 607 546
- US-B1- 7 621 410

## Description

Le domaine technique de l'invention est celui des conteneurs de transport comportant des potences de levage, de leurs dispositifs d'installation et des ateliers de campagne comportant des conteneurs équipés de potences de levage.

Il est connu du brevet WO2013/150172 un conteneur de transport comportant au moins une potence de levage pliable selon le préambule de la revendication 1 et un atelier de campagne comportant un pont roulant disposé sur une paire de conteneurs de transport, type conteneurs maritimes 20 pieds. Ce pont roulant comporte une paire de rails de guidage disposés longitudinalement chacun sur un des conteneurs.

Chacun de ces rails est destiné à servir de guidage au roulement de sommiers situés à chaque extrémité d'une poutre de levage. La poutre est équipée d'un palan de forte capacité qui peut être translaté le long de cette poutre. De cette manière, le pont roulant permet de lever et de déplacer de fortes charges, jusqu'à 20 tonnes, dans l'espace situé entre les conteneurs.

Les éléments constitutifs d'un pont roulant de cette capacité, en particulier la poutre de levage, sont eux même massifs (1 à 3 tonnes) et très encombrants (4 à 10 mètres) ce qui nécessite des moyens de levage importants du type grue mobile, avec palonniers et élingues, pour être installés sur les conteneurs.

Lors d'une utilisation de campagne, par exemple sur un théâtre d'opérations militaires où les moyens disponibles sont limités, l'emploi d'une grue est un handicap lourd, défavorable au déploiement d'un tel pont roulant.

On connaît aussi par le brevet US6042328 un véhicule léger comportant une benne arrière (véhicule « pick-up »), benne qui porte un moyen permettant de débarquer facilement une charge hors du véhicule. Ce moyen comporte un bras en L qui pivote entre une position repliée le long de la benne du véhicule et une position dépliée dans laquelle le bras s'étend vers l'arrière du véhicule et peut poser la charge au sol. Ce moyen léger n'est pas adapté à la mise en place d'une potence de levage sur un conteneur de transport.

L'invention vise à proposer un conteneur de transport comportant une potence qui est facilement installable de façon autonome par une équipe de mécaniciens de terrain.

L'invention vise également un atelier de campagne constitué à l'aide de conteneurs dotés de telles potences de levage, atelier pouvant être équipé d'un pont roulant tel que celui décrit ci avant, sans avoir recours à une grue ou à des moyens de levage importants.

Avantageusement l'invention fournit des moyens de levage complémentaires.

L'invention porte ainsi sur un conteneur de transport comportant au moins une potence de levage pliable, l'au moins une potence comportant un fût et une flèche pivotante disposée au niveau d'une première extrémité ou extrémité supérieure du fût, potence comprenant un pied disposé au niveau d'une seconde extrémité ou extrémité inférieure du fût, pied comportant une interface de pivot destinée à être reliée à un dispositif d'installation permettant de faire passer la potence d'une position dans laquelle le fût est sensiblement horizontal à une position dans laquelle le fût est vertical, des moyens de solidarisation tels que des brides, solidarisant le fût avec le conteneur au niveau d'une arête de celui-ci, la flèche pouvant être pliée le long du fût pour faciliter son installation.

Avantageusement, la flèche de l'au moins une potence comporte un palan apte à coulisser le long de la flèche.

Avantageusement, le fût de l'au moins une potence est d'une longueur supérieure à la hauteur du conteneur.

Avantageusement, au moins une potence est solidaire d'une face latérale du conteneur.

Selon un autre mode de réalisation, au moins une potence est solidaire d'une face d'extrémité du conteneur.

L'invention porte aussi sur un système comprenant un conteneur de transport tel que défini ci-dessus et un dispositif apte à installer une potence de levage telle que définie ci-dessus sur un tel conteneur, système caractérisé en ce que le dispositif comporte un châssis comportant un chariot de transport sur roues apte à supporter et transporter la potence repliée, châssis comportant une semelle apte à coopérer avec l'interface de pivot du pied de la potence à mettre en place, et au moins un actionneur de pivotement fixé au châssis et apte à être fixé de façon démontable au niveau du fût de la potence à mettre en place, l'actionneur pouvant faire passer le fût de la potence d'une position horizontale à une position verticale par pivotement du pied sur la semelle, l'interface de pivot comportant également un axe démontable permettant de séparer la semelle du pied une fois la potence fixée au conteneur.

Avantageusement, le dispositif pourra comporter une cale apte à être positionnée entre le conteneur et le chariot.

L'invention porte aussi sur un atelier de campagne comportant au moins deux conteneurs de transport selon l'invention, conteneurs disposés parallèlement l'un à l'autre et de façon symétrique par rapport à un plan médian, conteneurs destinés à recevoir chacun au niveau de leur face supérieure un rail de guidage d'un sommier d'une poutre de levage et ses supports pour former un pont roulant, les deux conteneurs portant chacun au moins une potence disposée au niveau de faces symétriques par rapport au plan médian.

L'invention porte enfin également sur un procédé d'installation d'un tel atelier de campagne, procédé caractérisé en ce qu'il comprend les étapes suivantes :
- on positionne sur le terrain au moins deux conteneurs de transport, parallèlement l'un à l'autre et de façon symétrique par rapport à un plan médian ;
- on fixe à chacun de ces deux conteneurs, et à l'aide d'un dispositif d'installation selon l'invention, une potence au niveau de faces du conteneur symétriques par rapport au plan médian.

Avantageusement, le procédé comprend également les étapes suivantes :
- chaque support de rail est placé au sol au voisinage d'un conteneur et se trouve hissé grâce au palan d'une potence jusque sur le dessus du conteneur où il est mis en place;
- chaque rail de roulement du pont roulant est placé au sol au voisinage d'un conteneur et se trouve hissé grâce au palan d'une potence jusque sur le dessus du conteneur où il est mis en place ;
- chaque sommier du pont roulant est placé au sol au voisinage d'un conteneur et se trouve hissé grâce au palan d'une potence pour être positionné sur un rail ;
- la poutre de levage est disposée au sol au voisinage des conteneurs dans une zone accessible aux palans des potences et elle est hissée jusque sur le dessus des conteneurs où chaque extrémité de la poutre est solidarisée avec les sommiers.

L'invention sera mieux comprise à la lecture de la description suivante, description faite en référence aux dessins annexés, dessins dans lesquels :
La figure 1 représente une vue partielle latérale d'une première phase d'installation d'une potence selon l'invention.
La figure 2 représente une vue partielle latérale d'une seconde phase d'installation d'une potence selon l'invention.
La figure 3 représente une vue partielle latérale d'une troisième phase d'installation d'une potence selon l'invention.
La figure 4 représente une vue de face d'une première phase d'installation d'un pont roulant d'un atelier de campagne avec des potences selon l'invention.
La figure 5 représente une vue de face d'une deuxième phase d'installation d'un pont roulant d'un atelier de campagne avec des potences selon l'invention.
La figure 6a représente en vue de dessus la première phase d'installation d'un pont roulant d'un atelier de campagne selon l'invention.
La figure 6b représente en vue de dessus la troisième phase d'installation d'un pont roulant d'un atelier de campagne selon l'invention.
La figure 7 représente en vue de dessus la troisième phase d'installation d'un pont roulant d'un atelier de campagne selon l'invention et selon un second mode de réalisation du procédé.
La figure 8 représente une vue partielle latérale d'un conteneur équipé d'une potence selon une variante de l'invention.

Selon la figure 1, un conteneur 100 du type conteneur maritime tel que défini par l'organisation internationale de normalisation (I.S.O.) sous les normes ISO 668 et ISO 1496, est posé au sol. En regard d'une face 101 située à une extrémité du conteneur 100 se situe un dispositif 1 d'installation d'une potence de levage 3 selon l'invention (ou dispositif apte à insteller une potence 3 selon l'invention).

Le dispositif d'installation 1 comporte un châssis 2 comportant un chariot 2 de transport sur roues sur lequel repose, en position sensiblement horizontale, une potence 3 de levage. Le dispositif d'installation 1 est placé à une distance D de la face extrême 101 du conteneur 100.

Pour plus de facilité de positionnement du dispositif d'installation 1 par rapport à cette face 101, une cale 104, de longueur identique à la distance D, est placée entre le dispositif d'installation 1 et le conteneur 100.

Le châssis 2 comporte une semelle 5 qui est solidarisable, avec une interface de pivot 6a portée par un pied 6 de la potence 3.

L'interface de pivot 6a pourra comporter un axe démontable par exemple. Le pied 6 de la potence 3 est situé au niveau d'une seconde extrémité 7b dite extrémité inférieure d'un fût 7 de la potence 3. Au moins un actionneur 8 de pivotement, tel qu'un vérin hydraulique 8 par exemple, relie le fût 7 au châssis 2 du dispositif d'installation 1. Cet actionneur 8 est fixé par une extrémité 8a à un support 12 solidaire du châssis 2 et par son autre extrémité 8b à une chape 13 solidaire du fût 7 de la potence. Bien entendu cette fixation sur la chape 13 est réalisée à l'aide d'un axe démontable afin de permettre de libérer le fût 7 de la potence 3 une fois celle-ci fixée au conteneur 100.

On notera que la potence 3 est pliable et quelle comporte, au niveau d'une première extrémité 7a ou extrémité supérieure du fût 7, une flèche 9 qui est repliée le long du fût 7. La flèche 9 est ainsi articulée par rapport au fût au niveau d'une fourche supérieure 15 portant un axe 16 transversal à la fourche 15.

La fourche 15 de la flèche 9 est reliée au fût 7 par une liaison pivot de type connu, de façon à permettre, une fois la potence installée, le pivotement de la flèche 9 dans un plan autour d'un axe 17 parallèle à la direction longitudinale du fût 7.

Une seule potence 3 est visible sur la figure 1, mais il est avantageux de disposer deux potences 3, côte à côte sur un même dispositif d'installation 1, pour plus de praticité et pour réduire coût et encombrement.

L'Homme du Métier dimensionnera le dispositif 1 afin que les potences 3 sur le dispositif d'installation 1 tiennent intégralement dans un conteneur 100, facilitant ainsi le transport du dispositif 1 dans un des conteneurs 100 constitutifs d'un atelier de campagne.

Selon la figure 2, l'actionneur de pivotement 8 est activé grâce à une centrale de puissance 14 et provoque le pivotement progressif du pied 6 de la potence 3, et donc de la potence 3, autour de l'interface de pivot 6a et par rapport à la semelle 5 de telle manière que la potence 3 passe de la position horizontale à une position sensiblement verticale dans laquelle elle s'applique contre la face extrême 101 du conteneur 100 tel que visible à la figure 3.

On notera que pour avoir un tel positionnement contre la face 101, l'Homme du Métier choisira la distance D séparant la face 101 et le moyen de pivotement 2 en fonction de la distance L séparant la semelle 5 de la partie du pied de potence 6 appelée à se trouver contre la face 101.

Par ailleurs, le châssis 2 est défini de telle sorte que, à l'issue du pivotement du fût 7 de la potence 3, le pied 6 de la potence soit positionné sensiblement au niveau du sol.

La distance entre le sol et l'axe démontable de l'interface de pivot 6a est ainsi sensiblement égale à la distance séparant l'axe de l'alésage du pied 6 recevant cet axe de pivot et la face inférieure du pied 6. Concrètement cette distance entre le sol et l'axe démontable de l'interface 6a est de l'ordre de 80 mm à 100mm. Selon la figure 3, une fois que la potence 3 est en position verticale, le fût 7 est solidarisé avec les arêtes du conteneur 100 par des moyens de solidarisation tels que des brides 10. Idéalement, les brides 10 pourront s'accrocher sur les interfaces de levage standard 102 existant sur les conteneurs maritimes (interfaces 102 visibles figure 2). Les brides 10 seront fixées à un collier 18 solidaire du fût 7.

Avantageusement, cette solidarisation sera réalisée avant de désolidariser la potence 3 et le dispositif d'installation 1. La désolidarisation de la potence 3 et du dispositif d'installation 1 se fait en retirant les axes démontables de l'interface de pivot 6a et de la chape 13.

Dans l'éventualité où le dispositif 1 est utilisé avec des conteneurs non standard, il est à la portée de l'Homme du Métier de venir fixer le fût 7 sur la face 101 ou sur ses arêtes par tous moyens de solidarisation démontables de sa convenance.

Une fois ces étapes de solidarisation effectuées, la flèche 9 peut être dépliée et placée sensiblement à l'horizontale. Si besoin, une jambe de force 19 renforce et assure le maintien de la flèche 9 en position horizontale. Cette jambe de force 19 est fixée à un collier pivotant 20 de façon à permettre le pivotement de la flèche 9 autour de l'axe 17 du pivot de la fourche 15.

Il est à noter que pour éviter un effort de dépliage de la flèche 9 trop important, cette étape de dépliage peut être réalisée lorsque la potence 9 est dans une position de pivotement intermédiaire telle que la position illustrée à la figure 2.

Un palan 11 est mis en place sur la flèche 9, palan 11 apte à coulisser le long de la flèche 9.

On notera que le fût 7 est d'une longueur supérieure à la hauteur d'un conteneur 100 afin de pouvoir hisser une partie des éléments de pont roulant 200 au-dessus du conteneur 100.

Ainsi, un rail 201 (figure 3) pourra être hissé sur une face supérieure du conteneur 100 pour être fixé selon la longueur du conteneur 100 sur des supports 201a solidaires du conteneur 100 et être équipé d'un sommier 202 apte à rouler le long de ce rail 201.

Une fois une première potence 3 installée et les éléments 200 de pont roulant (rail 201 et sommier 202) mis en place et fixés sur la face supérieure d'un premier conteneur 100, les opérations précédentes sont réitérées au niveau d'un second conteneur 100 qui sera disposé parallèlement au premier et de façon symétrique par rapport à un plan médian P (figure 4).

Ainsi, comme visible aux figures 4 à 6b, une paire de conteneurs 100 disposés parallèlement et à distance l'un de l'autre sont équipés de potences 3 disposées au niveau de faces symétriques par rapport au plan médian P. Chaque conteneur 100 comporte sur sa face supérieure un rail 201 posé sur des supports 201a et un sommier 202.

Selon les figures 4 et 6a, une poutre 203 de levage est placée au sol avec chacune de ses extrémités dans une zone accessible aux palans 11. Comme visible à la figure 5, la poutre 202 est progressivement et simultanément hissée par chacun des palans 11 de manière à être conservée sensiblement horizontale pour des raisons de stabilité.

Une étape intermédiaire de fixation d'un treuil 205 sera réalisée à hauteur d'homme avant de finir le hissage de la poutre 203.

Selon la figure 6b, les flèches 9 de chaque potence 3 sont tournées progressivement et simultanément de manière à venir placer la poutre 203 sur les sommiers 202 et perpendiculairement aux rails 201 afin d'être fixées sur les sommiers 202. L'Homme du Métier prendra garde lorsque les flèches 9 tournent, que les palans soient placés toujours à la verticale de la poutre 203 en faisant coulisser les palans 11 selon les besoins de positionnement afin de ne pas créer de point d'effort générateur d'instabilité.

Il sera avantageux de doter chaque potence de moyens de motorisation (non représentés) permettant de commander le pivot des flèches 9. D'autres moyens de motorisation sont par ailleurs associés aux palans 11.

Selon la figure 7 et selon un autre mode de réalisation et d'installation, chaque potence 3 est fixée sur une face latérale 103 d'un conteneur 100 ce qui permet avantageusement de libérer l'ouverture de portes 110 situées sur les faces extrêmes 101 des conteneurs 100 (figures 4 et 5).

On notera que dans le cas de la figure 7, la poutre de levage 203 a une longueur qui excède la distance séparant les fûts 7 des deux potences 3 ce qui empêche le passage de la poutre 203 entre les fûts 7 et perpendiculairement aux rails 201.

Dans un tel cas, après hissage de la poutre 203 au-delà de la hauteur des sommiers 202, l'Homme du Métier mettra la poutre 203 en place au-dessus des conteneurs en la faisant passer de biais entre les fûts 7, c'est-à-dire en faisant passer une extrémité de la poutre 203 entre les fûts 7 avant l'autre extrémité. Une fois les deux extrémités passées entre les fûts 7, la poutre 203 est placée perpendiculairement aux rails 201 pour pouvoir être fixée comme à la figure 6b.

Toujours dans le but de fournir des moyens d'installation légers d'un atelier de campagne, l'Homme du Métier dimensionnera au plus juste les potences 3 et palans 11 en fonction de la demi-charge la plus lourde constituée par la poutre 203 dotée de son treuil 205.

De cette manière et à titre d'exemple si l'on considère que le pont roulant a une capacité de levage de 16 tonnes qui nécessite une poutre d'une masse de 2 tonnes avec treuil, des potences 3 et palans 11 permettant d'assurer un levage de une tonne chacun suffiront (aux coefficients de sécurité près), ce qui donne des potences 3 équipées pesant quelques centaines de kilos chacune.

Le dispositif présente ainsi un encombrement et des masses bien inférieurs à ceux des moyens de levage lourds traditionnels tels qu'une grue de chantier ou un véhicule monte-charge. L'invention fournit ainsi une grande autonomie d'installation au personnel de l'atelier de campagne.

L'invention permet donc d'installer un pont roulant sur des conteneurs sans avoir recours à une grue ou à des moyens de levage lourds.

Avantageusement l'invention fournit, grâce aux deux potences 3, des moyens additionnels de levage léger pour un atelier de campagne sur conteneurs.

Ce dernier point permet de préciser que l'Homme du Métier souhaitant équiper un unique conteneur d'un moyen de levage léger et n'ayant pas besoin de levage au-delà de la hauteur du conteneur 100 peut utiliser une potence 3 selon l'invention dont la hauteur du fût 7 ne dépasse pas la hauteur du conteneur 100 comme visible à la figure 8.

## Revendications

1. Conteneur (100) de transport comportant au moins une potence de levage (3) pliable, **caractérisé en ce que** l'au moins une potence (3) comporte un fût (7) et une flèche (9) pivotante disposée au niveau d'une première extrémité ou extrémité supérieure du fût (7), potence (3) comprenant un pied (6) disposé au niveau d'une seconde extrémité ou extrémité inférieure du fût (7), pied (6) comportant une interface de pivot (6a) destinée à être reliée à un dispositif d'installation (1) permettant de faire passer la potence (3) d'une position dans laquelle le fût (7) est sensiblement horizontal à une position dans laquelle le fût (7) est vertical, des moyens de solidarisation tels que des brides (10), solidarisant le fût (7) avec le conteneur (100) au niveau d'une arête de celui-ci, la flèche (9) pouvant être pliée le long du fût (7) pour faciliter son installation.

2. Conteneur (100) selon la revendication 1, **caractérisé en ce que** la flèche (9) de l'au moins une potence (3) comporte un palan (11) apte à coulisser le long de la flèche (9) .

3. Conteneur (100) selon la revendication 1, **caractérisé en ce que** le fût (7) de l'au moins une potence (3) est d'une longueur supérieure à la hauteur du conteneur (100).

4. Conteneur (100) de transport selon l'une quelconque des revendications 1 à 3, **caractérisé en ce que** au moins une potence (3) est solidaire d'une face latérale (103) du conteneur (100).

5. Conteneur (100) de transport selon l'une quelconque des revendications 1 à 3, **caractérisé en ce que** au moins une potence (3) est solidaire d'une face d'extrémité (101) du conteneur (100).

6. Système comprenant un conteneur (100) de transport selon l'une quelconque des revendications 1 à 5 et un dispositif (1) apte à installer une potence (3) de levage selon l'une quelconque des revendications 1 à 5 sur ledit conteneur (100), système **caractérisé en ce que** le dispositif (1) comporte un châssis (2) comportant un chariot de transport sur roues apte à supporter et transporter la potence (3) repliée, châssis (2) comportant une semelle (5) apte à coopérer avec l'interface de pivot (6a) du pied (6) de la potence (3) à mettre en place, et au moins un actionneur (8) de pivotement fixé au châssis (2) et apte à être fixé de façon démontable au niveau du fût (7) de la potence (3) à mettre en place, l'actionneur (8) pouvant faire passer le fût (7) de la potence (3) d'une position horizontale à une position verticale par pivotement du pied (6) sur la semelle (5), l'interface de pivot (6a) comportant également un axe démontable permettant de séparer la semelle (5) du pied (6) une fois la potence (9) fixée au conteneur (100).

7. Système selon la revendication 6, **caractérisé en ce que** le dispositif (1) comporte une cale (104) apte à être positionnée entre le conteneur (100) et le chariot (2).

8. Atelier de campagne **caractérisé en ce qu'**il comporte au moins deux conteneurs (100) de transport selon une des revendications 1 à 5, conteneurs (100) disposés parallèlement l'un à l'autre et de façon symétrique par rapport à un plan médian (P), conteneurs (100) destinés à recevoir chacun au niveau de leur face supérieure un rail (201) de guidage d'un sommier (202) d'une poutre (203) de levage et ses supports (201a) pour former un pont roulant, les deux conteneurs (100) portant chacun au moins une potence (3) disposée au niveau de faces symétriques (101, 103) par rapport au plan médian (P).

9. Procédé d'installation d'un atelier de campagne tel que défini par la revendication 8, procédé **caractérisé en ce qu'**il comprend les étapes suivantes :
- on positionne sur le terrain au moins deux conteneurs (100) de transport, parallèlement l'un à l'autre et de façon symétrique par rapport à un plan médian (P);
- on fixe à chacun de ces deux conteneurs (100) et à l'aide d'un dispositif (1) d'installation selon une des revendications 6 et 7, une potence (3) au niveau de faces symétriques par rapport au plan médian (P).

10. Procédé d'installation d'un atelier de campagne selon la revendication 9, procédé **caractérisé en ce qu'**il comprend également les étapes suivantes :
- chaque support (201a) de rail (200) est placé au sol au voisinage d'un conteneur (100) et se trouve hissé grâce au palan (11) d'une potence (3) jusque sur le dessus du conteneur (100) où il est mis en place;
- chaque rail de roulement (201) du pont roulant est placé au sol au voisinage d'un conteneur (100) et se trouve hissé grâce au palan (11) d'une potence (3) jusque sur le dessus du conteneur (100) où il est mis en place sur les supports (201a);
- chaque sommier (202) du pont roulant est placé au sol au voisinage d'un conteneur (100) et se trouve hissé grâce au palan (11) d'une potence (3) pour être positionné sur un rail (201);
- la poutre (203) de levage est disposée au sol au voisinage des conteneurs (100) dans une zone accessible aux palans (11) des potences (9) et elle est hissée jusque sur le dessus des conteneurs (100) où chaque extrémité de la poutre (203) est solidarisée avec les sommiers (202).

## Patentansprüche

1. - Transportcontainer (100), umfassend mindestens einen klappbaren Hebemast (3), **dadurch gekennzeichnet, dass** der mindestens eine Mast (3) einen Schaft (7) und einen schwenkbaren Ausleger (9) umfasst, der an einem ersten Ende oder oberen Ende des Schafts (7) angeordnet ist, wobei der Mast (3) einen Fuß (6) umfasst, der an einem zweiten Ende oder unteren Ende des Schafts (7) angeordnet ist, der Fuß (6) umfassend eine Schwenkpunktschnittstelle (6a), die dazu bestimmt ist, mit einer Installationsvorrichtung (1) verbunden zu werden, die es ermöglicht, den Mast (3) von einer Position, in der der Schaft (7) im Wesentlichen horizontal ist, in eine Position zu überführen, in der der Schaft (7) vertikal ist, Verbindungseinrichtungen, wie beispielsweise Flansche (10), die den Schaft (7) mit dem Container (100) an einer Kante desselben fest verbinden, wobei der Ausleger (9) entlang des Schafts (7) geklappt werden kann, um seine Installation zu erleichtern.

2. - Container (100) nach Anspruch 1, **dadurch gekennzeichnet, dass** der Ausleger (9) des mindestens einen Masts (3) einen Flaschenzug (11) umfasst, der geeignet ist, um entlang des Auslegers (9) zu gleiten.

3. - Container (100) nach Anspruch 1, **dadurch gekennzeichnet, dass** der Schaft (7) des mindestens einen Auslegers (3) von einer Länge ist, die größer ist als die Höhe des Containers (100).

4. - Transportcontainer (100) nach einem der Ansprüche 1 bis 3, **dadurch gekennzeichnet, dass** mindestens ein Mast (3) fest mit einer Seitenfläche (103) des Containers (100) verbunden ist.

5. - Transportcontainer (100) nach einem der Ansprüche 1 bis 3, **dadurch gekennzeichnet, dass** mindestens ein Mast (3) fest mit einer Endfläche (101) des Containers (100) verbunden ist.

6. - System, umfassend einen Transportcontainer (100) nach einem der Ansprüche 1 bis 5 und eine Vorrichtung (1), die geeignet ist, um einen Hebemast (3) nach einem der Ansprüche 1 bis 5 an dem Container (100) zu installieren, wobei das System, **dadurch gekennzeichnet, dass** die Vorrichtung (1) einen Rahmen (2) umfasst, umfassend einen Transportwagen auf Rädern, der geeignet ist, um den eingeklappten Mast (3) zu tragen und zu transportieren, das Gestell (2) umfassend eine Grundplatte (5), die geeignet ist, um mit der Schwenkpunktschnittstelle (6a) des Fußes (6) des aufzustellenden Masts (3) zusammenzuwirken, und mindestens einen Schwenkaktuator (8), der an dem Rahmen (2) befestigt ist und geeignet ist, um auf der Höhe des Schafts (7) des aufzustellenden Masts (3) demontierbar befestigt zu werden, wobei der Aktuator (8) den Schaft (7) des Masts (3) durch Schwenken des Fußes (6) auf der Grundplatte (5) aus einer horizontalen Position in eine vertikale Position überführen kann, die Schwenkpunktschnittstelle (6a) auch umfassend einen abnehmbaren Bolzen, der es ermöglicht, die Grundplatte (5) von dem Fuß (6) zu trennen, sobald der Mast (9) an dem Container (100) befestigt ist.

7. - System nach Anspruch 6, **dadurch gekennzeichnet, dass** die Vorrichtung (1) einen Keil (104) umfasst, der geeignet ist, um zwischen dem Container (100) und dem Wagen (2) positioniert zu werden.

8. - Feldwerkstatt, **dadurch gekennzeichnet, dass** sie mindestens zwei Transportcontainer (100) nach einem der Ansprüche 1 bis 5 umfasst, wobei die Container (100) parallel zueinander und symmetrisch in Bezug auf eine Mittelebene (P) angeordnet sind, die Container (100) dazu bestimmt sind, jeweils im Bereich ihrer Oberseite eine Schiene (201) zum Führen eines Rostes (202) eines Hebebalkens (203) und ihrer Träger (201a) aufzunehmen, um einen Brückenkran zu bilden, wobei die zwei Container (100) jeweils mindestens einen Mast (3) tragen, der im Bereich symmetrischer Seiten (101, 103) in Bezug auf die Mittelebene (P) angeordnet ist.

9. - Verfahren zum Installieren einer Feldwerkstatt wie definiert in Anspruch 8, wobei das Verfahren **dadurch gekennzeichnet ist, dass** es die folgenden Schritte umfasst
- auf dem Gelände werden mindestens zwei Transportcontainer (100) parallel zueinander und symmetrisch zu einer Mittelebene (P) positioniert;
- an jedem dieser zwei Container (100) und mittels einer Installationsvorrichtung (1) nach einem der Ansprüche 6 und 7 wird ein Mast (3) auf Höhe von Flächen befestigt, die in Bezug auf die Mittelebene (P) symmetrisch sind.

10. - Verfahren zum Installieren einer Feldwerkstatt nach Anspruch 9, wobei das Verfahren **dadurch gekennzeichnet ist, dass** es auch die folgenden Schritte umfasst:
- jeder Träger (201a) einer Schiene (200) ist auf dem Boden in der Nähe eines Containers (100) platziert und wird durch den Flaschenzug (11) eines Masts (3) auf die Oberseite des Containers (100) gehoben, wo er in Position gebracht wird;
- jede Laufschiene (201) des Brückenkrans wird auf dem Boden in der Nähe eines Containers (100) platziert und mittels des Flaschenzugs (11) eines Masts (3) auf die Oberseite des Containers (100) gehoben, wo sie auf den Trägern (201a) positioniert wird;
- jeder Rost (202) des Brückenkrans wird auf dem Boden in der Nähe eines Containers (100) platziert und mittels des Flaschenzugs (11) eines Masts (3) hochgezogen, um auf einer Schiene (201) positioniert zu werden;
- der Hebebalken (203) ist auf dem Boden in der Nähe der Container (100) in einem Bereich angeordnet, der für die Flaschenzüge (11) der Masten (9) zugänglich ist, und er wird bis auf die Oberseite der Container (100) gehoben, wo jedes Ende des Balkens (203) mit den Rosten (202) fest verbunden ist.

## Claims

1. - A transport container (100) provided with at least one foldable pillar jib crane (3), **characterised in that** herein the at least one pillar jib crane (3) includes a pillar (7) and a pivoting jib (9) arranged at a first end, called upper end, of the pillar (7), the pillar jib crane (3) including a foot (6) arranged at a second end, called a lower end, of the pillar (7), the foot (6) including a pivot interface (6a) intended to be connected to an installation device (1) making it possible to switch the pillar jib crane (3) from a position in which the pillar (7) is substantially horizontal to a position in which the pillar (7) is vertical, wherein securing means, such as clamps (10), secure the pillar (7) to the container (100) at an edge thereof, wherein the jib (9) is foldable along the pillar (7) in order to facilitate the installation thereof.

2. - The container (100) according to claim 1, **characterised in that** the jib (9) of the at least one pillar jib crane (3) includes a hoist (11) that can slide along the jib (9).

3. - The container (100) according to claim 1, **characterised in that** the pillar (7) of the at least one pillar jib crane (3) is of a length greater than the height of the container (100).

4. - The transport container (100) according to any one of claims 1 to 3, **characterised in that** at least one pillar jib crane (3) is secured to a lateral face (103) of the container (100).

5. - The transport container (100) according to any one of claims 1 to 3, **characterised in that** at least one pillar jib crane (3) is secured to an end face (101) of the container (100).

6. - A system including a transport container (100) according to any one of claims 1 to 5 and a device (1) able to install a pillar jib crane (3) according to any one of claims 1 to 5 on said container (100), the system being **characterised in that** the device (1) includes a frame (2) having a wheeled transport carriage able to support and transport the folded pillar jib crane (3), the frame (2) including a baseplate (5) which can cooperate with the pivot interface (6a) of the foot (6) of the pillar jib crane (3) to be installed, and at least one pivot actuator (8) attached to the frame (2) and removably attachable at the pillar (7) of the pillar jib crane (3) to be installed, wherein the actuator (8) can switch the pillar (7) of the pillar jib crane (3) from a horizontal position to a vertical position by swiveling the foot (6) on the baseplate (5), the pivot interface (6a) also including a removable pivot pin making it possible to separate the baseplate (5) from the foot (6) once the pillar jib crane (9) is attached to the container (100).

7. - The system according to claim 6, **characterised in that** the device (1) includes a block (104) able to be positioned between the container (100) and the carriage (2).

8. - A field workshop, **characterised in that** it includes at least two transport containers (100) according to one of claims 1 to 5, the containers (100) being placed parallel to each other and symmetrically with respect to a median plane (P), the containers (100) being intended to each receive, at their upper face, a rail (201) for guiding an end truck (202) of a lifting beam (203) and its supports (201a) so as to form an overhead crane, both containers (100) each carrying at least one pillar jib crane (3) arranged at faces (101, 103) that are symmetrical with respect to the median plane (P).

9. - A method for installing a field workshop according to claim 8, the method being **characterised in that** it comprises the following steps:
- positioning, on the field, at least two transport containers (100), parallel to each other and symmetrically with respect to a median plane (P);
- attaching, to each of these two containers (100), and using an installation device (1) according to one of claims 6 and 7, a pillar jib crane (3) at faces that are symmetrical with respect to the median plane (P).

10. - The method for installing a field workshop according to claim 9, the method being **characterised in that** it also comprises the following steps:
- each support (201a) of the rail (200) is placed on the floor at the vicinity of a container (100) and is hoisted, by means of the hoist (11) of a pillar jib crane (3), to the top of the container (100) where it is installed;
- each runway rail (201) of the overhead crane is placed on the floor at the vicinity of a container (100) and is hoisted, by means of the hoist (11) of a pillar jib crane (3), to the top of the container (100) where it is installed on the supports (201a);
- each end truck (202) of the overhead crane is placed on the floor at the vicinity of a container (100) and is hoisted, by means of the hoist (11) of a pillar jib crane (3), so as to be positioned on a rail (201);
- the lifting beam (203) is placed on the floor at the vicinity of the containers (100) in an area that is accessible to the hoists (11) of the pillar jib cranes (3) and it is hoisted to the top of the containers (100) where each end of the beam (203) is secured to the end trucks (202).
